# EUROPÄISCHE PATENTSCHRIFT

(11) **EP 1 044 108 B1**
(45) Veröffentlichungstag und Bekanntmachung des Hinweises auf die Patenterteilung: **28.11.2001**
(21) Anmeldenummer: 98966785.2
(22) Anmeldetag: 18.12.1998
(51) Int. Cl.: B41F 13/03

(54) **VORRICHTUNG ZUM EINZIEHEN EINER WARENBAHN**
DEVICE FOR DRAWING IN A WEB OF ENDLESS FABRIC
DISPOSITIF POUR L'ENTRAINEMENT D'UNE FEUILLE CONTINUE

(30) Priorität: 24.12.1997 DE 19757978
(43) Veröffentlichungstag der Anmeldung: 18.10.2000
(73) Patentinhaber: Koenig & Bauer Aktiengesellschaft, 97080 Würzburg (DE)
(72) Erfinder: MICHALIK, Horst, Bernhard, D-97204 Höchberg (DE); HARTMANN, Manfred, Wolfgang, D-97725 Elfershausen (DE)
(86) Internationale Anmeldenummer: DE9803725
(87) Internationale Veröffentlichungsnummer: WO9933662

(56) Entgegenhaltungen:
- DE-A- 3 344 929
- DE-A- 19 505 432
- US-A- 4 063 505
- US-A- 4 154 386

## Beschreibung

Die Erfindung betrifft eine Vorrichtung zum Einziehen einer Warenbahn gemäß dem Oberbegriff des Anspruches 1.

Durch die DE 24 02 768 C2 ist eine Vorrichtung zum Einziehen einer Materialbahn mit einem längs des Einzugsweges angetriebenen endlichen flexiblen Zugmittels mittels benachbarter Antriebsstationen bekannt geworden.

Nachteilig dabei ist, daß das Zugmittel einem hohen Verschleiß unterliegt, da dieses die Materialbahn, z. B. Papierbahn um eine Anzahl von Papierleitwalzen führen muß, wobei die Papierleitwalzen zum Teil bis zu 180° umfahren und von der Papierbahn vom Stillstand auf die Einzugsgeschwindigkeit gebracht werden müssen. Deshalb können beim Einziehen auch auf eine an die Papierbahn angeformte Einzugsspitze große Zugkräfte wirken, welche häufig an einer zwischen Papierbahn und Klebespitze befindlichen Stelle zum Bruch der Papierbahn führen.

Die DE 36 04 504 C2 beschreibt eine Einziehvorrichtung, bei der Leitwalzen mittels einer Hilfsantriebseinrichtung während des Einziehens einer Warenbahn angetrieben werden.

Die EP 00 94 631 B1 zeigt eine Vorrichtung zum Einziehen einer Materialbahn mittels eines Seiles. Dieses Seil treibt über eine schaltbare Kupplung Leitwalzen an.

Der Erfindung liegt die Aufgabe zugrunde, eine Vorrichtung zum Einziehen einer Warenbahn zu schaffen.

Die Aufgabe wird erfindungsgemäß durch die Merkmale des Anspruchs 1 gelöst.

Die mit der Erfindung erzielbaren Vorteile bestehen insbesondere darin, daß die Belastung der Warenbahn und des Zugmittels beim Einziehen der Warenbahn durch die Maschine stark reduziert werden können. Die geringere Belastung der Warenbahn und des Zugmittels erlaubt es, die Einzugsgeschwindigkeit der Warenbahn bis nahezu zur Produktionsgeschwindigkeit zu erhöhen.

Insbesondere sind keine Steuereinrichtungen zum Schalten des Antriebes notwendig, wenn die Warenbahn den Antrieb der Leitwalze übernimmt. Stoßbelastungen der Warenbahn werden reduziert.

Ein Ausführungsbeispiel der Erfindung ist in der Zeichnung dargestellt und wird im folgenden näher beschrieben. Die einzige Zeichnung zeigt eine schematische perspektivische Darstellung eines Antriebsbereiches von Materialbahnleitwalzen längs eines Einzugsweges einer Papierbahn.

In einem nicht dargestellten rechten und linken Seitengestell einer Rollenrotationsdruckmaschine sind eine Anzahl von Leitwalzen, z. B. Papierleitwalzen 1, 2, 3, 4 mit ihren Wellenzapfen jeweils in Lagern 6 gelagert. Den Papierleitwalzen 1 bis 4 ist in Laufrichtung A einer Warenbahn, z. B. Papierbahn 7 gesehen, eine ebenfalls seitengestellfest gelagerte Zugwalze 8 mit Zugrollen 9 vorgeschaltet.
Innen an einem der beiden Seitengestelle ist eine an sich bekannte Führungsschienen 11 zur Aufnahme eines endlichen Zugmittels 12, z. B. einer Rollenkette befestigt. Die Führungsschiene 11 besteht z. B. aus einem C-förmigen Profil, welches ein um die Papierleitwalzen 1 bis 4 sowie um die Zugwalze 8 bzw. jeweils um deren Lagerung teilweise herumgeführtes Zugmittel 12 - nur ein Teilstück dargestellt - aufnimmt. Die Führungsschiene 11 läuft seitlich vom Warenbahn-bzw. Papierbahnpfad.

Jede Papierleitwalze 1 bis 4 bzw. Zugwalze 8 ist angetrieben.
In einer ersten Ausführungsvariante ist jeder Walze 1 bis 4, 8 ein nicht dargestellter Antriebsmotor als Antriebsmittel zugeordnet.

Bei einer zweiten - in der Zeichnung dargestellten Ausführungsvariante - ist das Antriebsmittel jeweils mit einem Achszapfen 13, 14, 15, 16 einer ausgewählten, in den Seitengestellen gelagerten Papierleitwalze 1 bis 4 und/oder einer Zugwalze 8 über Achszapfen 18 verbunden. Der Antriebsmotor 27 mit Antriebswelle 28 ist unter Zwischenschaltung einer elektrisch schaltbaren Kupplung 30 mit einer der Zahnriemenscheiben 19 bis 22, 24, 29 kraftschlüssig verbunden. Im Beispiel mit Zahnriemenscheibe 29. Eine Anzahl von seitengestellfesten Riemenumlenkscheiben 31 ist ebenfalls vorgesehen. Ein endloses Antriebsmittel -, z. B. ein Zahnriemen 26 - treibt mehrere Papierleitwalzen 1 bis 4 oder Zugwalzen 8 synchron über ihre Riemenscheiben 19 bis 22, 24 an. Mindestens eine der Zahnriemenscheiben 19 bis 22, 24 wird von einem drehzahlgeregelten Antriebsmotor 27 (Elektro- oder Hydraulik- oder Pneumatikmotor) angetrieben.

Es ist vorteilhaft, daß der Antriebsmotor 27 gleichzeitig den Antrieb für das Zugmittel 12, der Rollenkette, übernimmt. Hierzu ist der Abtrieb der Kupplung 30 mit einer seitengestellfest gelagerten Antriebswelle 33 eines Antriebskettenrades 32 für das Zugmittel 12, der Rollenkette, verbunden. Das Antriebskettenrad 32 greift in die in der Führungsschiene 11 geführten Kettenglieder des Zugmittels 12 ein. Die Kupplung 30 ist zweckmäßigerweise als sogenannte überholkupplung ausgeführt.

Der Antrieb für das Zugmittel 12, z. B. der Rollenkette 12, könnte auch von einem anderen nichtdargestellten Antrieb der Zugwalze 8 abgezweigt werden.

Sämtliche angetriebenen Riemenscheiben, z. B. als Zahnriemenscheiben ausgeführt, haben einen überholfreilauf oder eine elektrisch schaltbare Kupplung, die bei vorgewählten Drehzahlen den Kraftfluß von jeweils der Riemenscheibe auf die Papierleitwalzen unterbrechen. Hierdurch werden die Papierleitwalzen 1 bis 4 nur noch von der bewegten Warenbahn 7 angetrieben.

Entlang des Einzugspfades sind auch andere Papierleitwalzen jeweils zu gemeinsam angetriebenen Antriebsgruppen 25 zusammengefaßt.

Auch ist es möglich, eine Leitwalze beispielsweise mit einem Antriebsmittel, z. B. Zahnrad zu versehen, das nur zeitweise mit dem Zugmittel 12, z. B. einer endlichen Rollenkette (z. B. einem Stück Rollenkette mit einer Länge von ca. 6 m) zusammenwirkt. Zwischen Zahnrad und Leitwalze ist eine überholkupplung angeordnet. Die Leitwalze wird von dem Zugmittel zumindest zeitweise angetrieben.

Die Weglänge des Einzugspfades zwischen zwei benachbarten Antriebsmitteln 32 ist jeweils kürzer als die Länge des Zugmittels 12.

Der Einzugsvorgang beim Einziehen einer Papierbahn 7 läuft wie folgt ab: Zunächst laufen alle entlang dem ausgewählten Papierbahnpfad bzw. auf dem Einzugsweg befindlichen Antriebsmotore 27 für die Papierbahn 7 an, um die Rollenkette 12 transportieren zu können. Die Papierleitwalzen 1 bis 4 können z. B. eine geringere, eine gleiche oder etwas größere Umfangsgeschwindigkeit aufweisen, als die Papierbahn-Einzugsgeschwindigkeit ist.

Jeder Antriebsbereich 25, weist nur eine kleine Anzahl von Papierleitwalzen 1 bis 4 bzw. 8 auf. Die im gezeigten Antriebsbereich 25 enthaltenen bzw. mit dem Antriebsriemen, z. B. Zahnriemen 26 verbundenen Papierleitwalzen 1 bis 4 werden mittels der in der Zahnriemenscheibe 29 befindlichen Kupplung 30 mit dem Antriebsmotor 27 für die Rollenkette 12 verbunden. Da der jeweilige Antriebsmotor 27 vor dem Eintreffen der Rollenkette 12 gestartet wird, kann dieser die Papierleitwalzen 1 bis 4 durch Zukuppeln derselben auf Papierbahn-Einzugsgeschwindigkeit beschleunigen.
Wenn die Rollenkette 12 den Antriebsbereich 25 erreicht, so werden die mit dem Zahnriemen 26 verbundenen Papierleitwalzen 1 bis 4 mittels der Kupplung 30 vom Antrieb abgekuppelt und die Papierbahn 7 übernimmt die Antriebsleistung. Weisen die mit einem Antrieb versehenen Riemenscheiben jedoch einen Freilauf auf, so wird dieser jetzt tätig.

Nach einer ersten Ausführungsvariante ist der Durchmesser der Riemenscheiben 19 bis 22 so bemessen, daß die Papierleitwalzen 1 bis 4 mit einer Umfangsgeschwindigkeit angetrieben werden, welche ca. 95 % der Papierbahn-Einzugsgeschwindigkeit entspricht. Wenn die Papierbahn 7 selbst den Antriebsbereich 25 erreicht, so wirkt der Freilauf bzw. die überholkupplung 30 und die Papierleitwalzen 1 bis 4 werden von der auflaufenden Papierbahn 7 um den Betrag der restlichen fünf Prozent auf die Papierbahn-Einzugsgeschwindigkeit beschleunigt.

Nach anderen Ausführungsvarianten können die Papierleitwalzen 1 bis 4 mit der vollen Papierbahn-Einzugsgeschwindigkeit oder mit einer höheren, z. B. 108 % der Papierbahn-Einzugsgeschwindigkeit angetrieben werden; insbesondere bei Einzelantrieb und ohne Freilauf.

Nach einer weiteren Ausführungsvariante ist es natürlich auch möglich, statt einer Führungsschiene 11 und einer Rollenkette 12 ein Bandeinzugssystem einzusetzen.

Nach Beendigung des Einziehvorganges werden die Antriebsmotore 27 ausgeschaltet.

### Bezugszeichenliste

- 1: Papierleitwalze
- 2: Papierleitwalze
- 3: Papierleitwalze
- 4: Papierleitwalze
- 5: -
- 6: Lager (1 bis 4; 8)
- 7: Papierbahn; Warenbahn
- 8: Zugwalze
- 9: Zugrolle (8)
- 10: -
- 11: Führungsschiene; Warenbahnpfad
- 12: Zugmittel; Rollenkette
- 13: Achszapfen (1)
- 14: Achszapfen (2)
- 15: Achszapfen (3)
- 16: Achszapfen (4)
- 17: -
- 18: Achszapfen (8)
- 19: Zahnriemenscheibe (13)
- 20: Zahnriemenscheibe (14)
- 21: Zahnriemenscheibe (15)
- 22: Zahnriemenscheibe (16)
- 23: -
- 24: Zahnriemenscheibe (18)
- 25: Antriebsbereich; Antriebsgruppe (1 bis 4)
- 26: Zahnriemen
- 27: Antriebsmotor
- 28: Antriebswelle (27)
- 29: Zahnriemenscheibe (28)
- 30: Kupplung; überholkupplung
- 31: Riemenumlenkscheibe (26)
- 32: Antriebskettenrad
- 33: Antriebswelle (32)

- A: Laufrichtung (7)

## Patentansprüche

1. Vorrichtung zum Einziehen einer Warenbahn (7) entlang eines Leitwalzen (1 bis 4) aufweisenden Warenbahnpfades (11), wobei eine Leitwalze jeweils vor Eintreffen des Anfanges (34) der Warenbahn (7) mittels eines Antriebes (26; 27) rotierbar angeordnet ist, **dadurch gekennzeichnet, daß** zwischen Antrieb (26; 27) und Leitwalze (1 bis 4) eine überholkupplung (30) angeordnet ist.

2. Vorrichtung nach Anspruch 1, **dadurch gekennzeichnet, daß** die Leitwalze (1 oder 2; 3 oder 4) mit einem eigenen Antriebsmotor (27) versehen ist.

3. Vorrichtung nach Anspruch 1, **dadurch gekennzeichnet, daß** mehrere Leitwalzen (1 bis 4) einen gemeinsamen Antrieb (26; 27) aufweisen.

4. Vorrichtung nach Anspruch 1, **dadurch gekennzeichnet, daß** der Antrieb (26; 27) von einem Antrieb (27) des Zugmittels (12) abgezweigt ist.

5. Vorrichtung nach Anspruch 1, **dadurch gekennzeichnet, daß** der Antrieb (26; 27) von einem Antrieb einer Zugwalze (8) abgezweigt ist.

6. Vorrichtung nach Anspruch 1, **dadurch gekennzeichnet, daß** der Antrieb der Leitwalze (1 bis 4) mittels des Zugmittels (12) erfolgt.

## Claims

1. Device for threading a product web (7) along a product web path (11) having guide rolls (1 to 4), a guide roll being arranged so as to be rotatable by means of a drive (26; 27), in each case before encountering the start (34) of the product web (7), **characterized in that** a freewheel clutch (30) is arranged between the drive (26; 27) and guide roll (1 to 4).

2. Device according to Claim 1, **characterized in that** the guide roll (1 or 2; 3 or 4) is provided with its own drive motor (27).

3. Device according to Claim 1, **characterized in that** a plurality of guide rolls (1 to 4) have a common drive (26; 27).

4. Device according to Claim 1, **characterized in that** the drive (26; 27) is branched off a drive (27) of the pulling means (12).

5. Device according to Claim 1, **characterized in that** the drive (26; 27) is branched off a drive of a pull roll (8).

6. Device according to Claim 1, **characterized in that** the drive of the guide roll (1 to 4) is provided by means of the pulling means (12).

## Revendications

1. Dispositif pour l'entraînement d'une bande de matériau (7) le long d'un chemin de piste de matériau (11) présentant des rouleaux de guidage (1 à 4), un rouleau de guidage étant disposé de façon à pouvoir tourner chaque fois au moyen d'un l'entraînement (26; 27), avant l'introduction de l'amorce (34) de la bande de matériau (7), **caractérisé en ce qu'**un accouplement à roue libre (30) est disposé entre l'entraînement (26; 27) et le rouleau de guidage (1 à 4).

2. Dispositif selon la revendication 1, **caractérisé en ce que** le rouleau de guidage (1 ou 2; 3 ou 4) est muni d'un moteur l'entraînement (27) propre.

3. Dispositif selon la revendication 1, **caractérisé en ce qu'**une pluralité de rouleaux de guidage (1 à 4) présente un l'entraînement (26; 27) commun.

4. Dispositif selon la revendication 1, **caractérisé en ce que** l'entraînement (26; 27) est ramifié depuis un l'entraînement (27) du moyen de traction (12).

5. Dispositif selon la revendication 1, **caractérisé en ce que** l'entraînement (26; 27) est ramifié depuis un l'entraînement d'un rouleau de traction (8).

6. Dispositif selon la revendication 1, **caractérisé en ce que** l'entraînement du rouleau de guidage (1 à 4) s'effectue à l'aide du moyen de traction (12).
